# EUROPÄISCHE PATENTANMELDUNG

(11) **EP 0 747 565 A1**
(43) Veröffentlichungstag der Anmeldung: **11.12.1996**
(21) Anmeldenummer: 96109125.3
(22) Anmeldetag: 07.06.1996
(51) Int. Cl.: E06B 9/54, E06B 9/17, E06B 3/00

(54) **Einbauelement für den Abschluss einer Gebäudeöffnung**

(30) Priorität: 07.06.1995 DE 29508931 U; 18.12.1995 DE 29519952 U
(71) Anmelder: Lauber, Benno, 78250 Tengen-Busslingen (DE)
(72) Erfinder: Lauber, Benno, 78250 Tengen-Busslingen (DE)
(74) Vertreter: Hiebsch, Gerhard F., Dipl.-Ing.

(57) **Zusammenfassung**

Bei einem Einbauelement für den Abschluß einer Gebäudeöffnung -- insbesondere einem Fenster oder einer Türe -- mit an einen festliegenden Blendrahmen anschließendem Rolladenkasten (18a) für einen Rolladen oder ein entsprechendes bewegliches Flächenelement sowie mit diesem zugeordnetem Rollgitter (28) in Form eines Fliegennetzes, das in seitlichen Führungsprofilen verschieblich angeordnet ist, wird der Blendrahmen (14) als Hohlprofil ausgebildet oder mit einem integrierten Hohlprofil zur Aufnahme des Rollgitters (28) und dessen Wickelachse (30) ausgestattet; zudem kann der Rolladenkasten (18a) mit dem Rollgitter (28) dem Blendrahmen (14) vorgesetzt sein.

## Beschreibung

Die Erfindung betrifft ein Einbauelement für den Abschluß einer Gebäudeöffnung -- insbesondere eines Fensters oder einer Tür -- mit an einen festliegenden Blendrahmen anschließendem Rolladenkasten für einen Rolladen oder ein entsprechendes bewegliches Flächenelement sowie mit diesem zugeordnetem Rollgitter in Form eines Fliegennetzes, das in seitlichen Führungsprofilen verschieblich angeordnet ist.

Ein Rolladen dieser Art ist beispielsweise der DE -OS 43 11 415 zu entnehmen; dort ist über einem Blendrahmen ein in den entsprechenden Gebäuderaum ragender Rolladenkasten angeordnet. In seinem Innenraum sind sowohl der Rolladen als auch eine Wickelwelle für das Insektenschutzgitter oberhalb zweier Paare von Führungsschienen angeordnet.

Die Handhabung eines derartigen Elements hat sich sowohl im Falle von Reparaturen als nachteilig erwiesen als auch aus wärmetechnischen Gründen; der Rolladenkasten bildet über dem Fenster oder der Tür eine Kaltbrücke.

In Kenntnis dieser Gegebenheiten hat sich der Erfinder das Ziel gesetzt, das eingangs erwähnte Einbauelement sowie die Lage jenes Rollgitters zu verbessern.

Zur Lösung dieser Aufgabe führt die Lehre der unabhängigen Patentansprüche, die Unteransprüche geben günstige Weiterbildungen an.

Erfindungsgemäß ist der Blendrahmen selbst als Hohlprofil ausgebildet oder mit einem integrierten Hohlprofil zur Aufnahme des Rollgitters und dessen Wickelachse ausgestattet. Zudem soll im Blendrahmen ein Aufnahmeraum für das Rollgitter gebildet und zum einen vom Blendrahmen sowie zum anderen von einem Winkelstück begrenzt werden.

Dank dieser Maßgaben sind voneinander getrennte Räume für den Minirollpanzer und das Rollgitter vorhanden. Es entsteht ein Aufsatzelement mit integriertem Insektenschutzgitter in einem Kasten im vorteilhafterweise ausgefälzten Fensterrahmen und mit dem Vorzug, daß Reparaturen am Insektenschutzgitter -- oder dem Rolladen -- ohne weiteres möglich werden; beide Elemente können voneinander unabhängig ausgebaut werden.

Nach einem weiteren Merkmal der Erfindung ist der Aufnahmeraum bevorzugt an zwei Seiten von Abschnitten des Blendrahmens begrenzt, also in letzteren integriert, wobei es sich als besonders günstig erwiesen hat, einen Teil des erwähnten Winkelstückes an die Führungsschienen für das Rollgitter anschließen zu lassen.

Bei einer besonderen Ausbildungsform wird der Rolladenkasten mit dem Rollgitter insgesamt dem Blendrahmen vorgesetzt, so daß eine Reparatur von Rolladen oder Rollgitter -- ungehindert von Fensterteilen -- ohne weiteres möglich wird.

Schließlich kann der Rolladenkasten ohne einen Rolladen eingesetzt werden und enthält dann -- in der Form des Kastenprofils -- nur das Fliegengitter oder ein Verdunkelungsrollo. In diesem Falle ist das Kastenprofil an mindestens zwei seiner Seiten von abnehmbaren Schichten begrenzt, beispielsweise von Isolierschichten und/oder Deckelteilen.

Auch liegt es im Rahmen der Erfindung, daß der Rolladenkasten mit den an seinen Montagerücken anschließenden Führungsprofilen eine Anbauebene bildet, wobei die das Rollgitter führenden Rinnenprofile der Anbauebene benachbart und die Führungsprofile für den Rolladen den Rinnenprofilen vorgeordnet sind; zudem soll die Rolladenwelle vor der jener Anbauebene abgekehrten Seite der Führungsprofile und die Wickelwelle des Rollgitters an der Anbauebene liegen.

Es handelt sich um einen der Fassade eines Gebäudes vorzusetzenden sog. Vorbaurolladenkasten, der nach einem anderen Merkmal der Erfindung einen halbrunden Querschnitt aufweist und aus dem das Rollgitter fensternah abläuft.

Dadurch entsteht eine durch den Rolladen schützbare Führungsebene für das empfindliche Rollgitter.

Als günstig hat es sich erwiesen, das Rinnenprofil für das Rollgitter an einem vom Rolladenkasten abstehenden Halteprofil an der Anbauebene festzulegen und mit dem Führungsprofil für den Rolladen so zu verbinden, daß letzteres vom Rinnenprofil getragen wird; es ergibt sich eine einfache Verbindung von Rolladenkasten und Führungsprofil.

Nach einem weiteren Merkmal der Erfindung ist das Halteprofil Teil eines Innenkragens einer Stirnplatte des Rolladenkastens und mit einer Stecknut versehen, die von einer Randausnehmung des Innenkragens ausgeht; dieses Halteprofil gewährleistet eine feste Verbindung für das jeweilige Rinnenprofil und damit auch für das vorgesetzte Führungsprofil des eigentlichen Rolladens.

Als günstig hat es sich erwiesen, die Stecknut zur Aufnahme eines Mündungsstückes zu verwenden, welches über den Führungsbereichen der Rinnen- bzw. Führungsprofile Einlaufflächen anbietet. Dieses Mündungsstück ist ein Kunststofformteil und hat den Zweck, die bewegten Teile, nämlich einerseits den Rolladen sowie anderseits das Rollgitter, oberhalb von deren Führungen zu leiten.

Erfindungsgemäß weist das Mündungsstück als Steckteil einen Klemmstreifen mit begrenzt elastischen Seitenwänden und gegebenenfalls mit nach außen gerichteten gleithemmenden Vorsprüngen zur Anlage an die Wände der Stecknut auf sowie einen dazu parallelen Wandteil oder Steg, von dem seitlich eine an die Anbauebene angrenzende Rückenplatte sowie zu diesem in seitlichem Abstand eine Flügelplatte abragen. Die Flügelplatte soll zwischen den Bewegungsbahnen von Rolladen und Rollgitter querschnittlich gekrümmt sein, wobei ihr der Rückenpiatte ferner Oberflächenabschnitt zur Bewegungsbahn des Rolladens geneigt ist und so eine Art Zuführung darstellt.

Von dem erwähnten Steg des Mündungsstückes ragt andererseits eine dem Innenkragen anliegende Basisplatte ab, die mit einem ebenfalls einends an den Steg angeformten -- bevorzugt querschnittlich dreiecksförmigen -- Profilstück einen in Einbaulage horizontalen Durchlaß für einen Rolladengurt od. dgl. begrenzt.

Die Form des Rolladenkastens selbst ist von der Gebäudewand weg querschnittlich teilweise gekrümmt, wozu zwischen den zwei Stirnplatten wenigstens zwei querschnittlich teilweise gekrümmte Kastenprofile verlaufen, die miteinander durch kederartig geformte Kupplungskanten verbunden sind.

Insgesamt entsteht so ein Rolladenkasten mit Führungen für Rolladen und Rollgitter, welcher die vom Erfinder gesehene Aufgabe in bestechender Weise zu lösen vermag.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Fig. 1,10:: jeweils einen Vertikalschnitt durch einen Fensterrahmen mit einem Kasten für einen sog. Minirollpanzer;
- Fig. 2,4,5:: jeweils einen Abschnitt der Fig. 1 zu anderen Ausführungsbeispielen;
- Fig. 3:: den Horizontalschnitt durch einen Teil der Fig. 1;
- Fig. 6:: einen Vertikalschnitt zu einer Ausführung ohne Ausfälzung;
- Fig. 7:: einen Vertikalschnitt durch ein Vorbauelement;
- Fig. 8,9: weitere Ausführungen.
- Fig. 11:: die teilweise Rückenansicht zu Fig. 10;
- Fig. 12: den Horizontalschnitt durch Fig. 10 nach deren Linie XII - XII;
- Fig. 13:: eine Schrägsicht auf Führungselemente für den Minirollpanzer;
- Fig. 14:: die Innenansicht einer endwärtigen Stirnplatte als Abschlußdeckel des Rolladenkastens;
- Fig. 15:: die Rückenansicht zu Fig. 14;
- Fig. 16:: die Rückenansicht eines gegenüber Fig. 11 vergrößerten Führungseinsatzes für den Rolladenkasten;
- Fig. 17:: die Frontanscht des Führungseinsatzes;
- Fig. 18;19:: zwei Seitenansichten zu Fig. 16,17.

In Fig. 1 ist über einem eine Fensterscheibe 10 umgebenden Flügelrahmen 12 ein Blendrahmen 14 aus Holz zu erkennen, in den ein bodenwärts weisender Deckel 16 eines Rolladenkastens 18 -- der lichten Höhe h von etwa 140 mm und der Breite b von 160 mm -- für einen sog. Minirollpanzer 20 eingreift.

Der einends an einer Wickelwelle 22 festliegende Minirollpanzer 20 ist in seitlichen Führungsprofilen 24 heb- und absenkbar. Den Innenseiten dieser Führungsprofile 24 sind Führungsschienen 26 für ein Rollgitter 28 in Form eines Fliegen- oder Mückennetzes zugeordnet, dessen Wickelachse 30 sich in einem Rollokasten 32 befindet.

Letzterer ist in den Blendrahmen 14 integriert und mittels eines Winkelstückes 34 zu den Führungsprofilen 24 bin abgedeckt.

Das Winkelstück 34 ist in Fig. 2 Teil der Führungsschienen 26 für das Rollgitter 28 und liegt einer Gleitfläche 15 des Blendrahmens 14 gegenüber. Über dieser ist im Blendrahmen 14 ein Schulterabsatz 36 der Länge a von hier 30 mm zu erkennen als Boden eines Aufnahmeraumes 38 für das Rollgitter 28, der raumseitig von einer vertikalen Fläche 40 des Blendrahmens 14 begrenzt ist; der Rollokasten 32 wird also vom Blendrahmen 14 und jenem Winkelstück 34 gebildet.

Im Gegensatz dazu ist der Rollokasten 32 nach Fig. 1 von einem eigenen Kastenprofil 42 begrenzt, welches austauschbar im Blendrahmen 14 sitzt. Dieses Kastenprofil 42 kann unabhängig vom Rolladenkasten 18 bzw. vom Minirollpanzer 20 ausgetauscht werden.

Fig. 4 zeigt das Kastenprofil 42 oberhalb einer dem Flügelrahmen 12, dem Blendrahmen 14 und deren Dichtlippen 44 vorgesetzten Bekleidung aus Leichtmetallprofilen 46. In Fig. 5 besteht der Blendrahmen 14ₐ aus zwei ineinandergreifenden Kunststoffprofilen 48,50, welche dem Kastenprofil 42 an zwei seiner Seiten anliegen. Das querschnittlich L-förmige, einen Anschlagsteg 52 anbietende Anschlagprofil 50 ist in der nicht ausgefälzten Ausführung der Fig. 6 an der Rückenfläche 43 des Kastenprofils 42 angebracht.

Rolladengurte sind in den Fig. 4 bis 6 mit 54 bezeichnet; nicht dargestellt ist der Antrieb für das Rollgitter 28, der ein Schnur- oder Federzug, ein Kettenzug oder ein elektrischer Antrieb sein kann.

Der Rolladenkasten 18ₐ der Fig. 7 ist dem Blendrahmen 14 vorgesetzt, der Flügelrahmen 12 der besseren Übersicht halber vernachlässigt. Nach unten hin ist der Rollenkasten 18ₐ von einem speziellen Deckel 56 verschlossen, an dem das Führungsprofil 24 mit Einlauftrichter 25 festgesteckt und verschraubt wird. Auch die aus Stahl bestehende Wickelwelle 22 ist gesteckt und so konstruiert, daß sie bei einer Reparatur zurückgeschoben und problemlos aus dem Rolladenkasten 18ₐ entnommen werden kann. Am Deckel 56 wird zur besseren Montage noch ein Zusatzstück 58 der Führungsschiene 26 verschraubt.

In Fig. 8 ist dem Blendrahmen 14 ein Steingewände 60 zugeordnet, an dem ein Rolladenkasten 18_{b} festliegt; dieser nimmt sowohl den Minirollpanzer 20 als auch die Wickelachse 30 auf.

Bei der Ausführung nach Fig. 9 fehlt der Minirollpanzer; das Rollgitter 28 -- oder entsprechend ein Verdunkelungsrollo -- und seine Führung 29 sind hier komplett mit dem Kastenprofil 42 eingebaut. Diesem ist ein Leichtmetalldeckel 62 vorgeordnet.

Auf dem Kastenprofil 42 ruht ein Distanzholz 64, das jenem ohne Schrauben einen festen Halt verleiht. Für einen Reparaturvorgang wird das Distanzholz 64 entfernt bzw. um ein Hubmaß e von etwa 15 mm angehoben, um das Rollgitter 28 aus seiner Führung nehmen zu können.

An das Kastenprofil 42 schließen Isolierplatten 66 mit zwischenliegender Dampfsperre 68 an sowie ein abnehmbarer Abschlußdeckel 70, an den ein oberer Firstdeckel 72 anschließt.

Der Rolladenkasten 19 nach Fig. 9 der beispielsweisen Höhe h₁ von 140 mm und einer Breite b von etwa 150 mm festgelegt. Dieser Rolladenkasten 19 ist aus zwei Stirnplatten 72 und zwei sich zwischen diesen erstreckenden -- aus Leichtmetall- bzw. Aluminium stranggepreßten Kastenprofilen 74, 76 geringer Wand- oder Schichtdicke d von etwa 1,5 mm zusammengesetzt. Letztere greifen mit kederartig ausgebildeten Kupplungskanten 75, 77 im Bereich eines halbkreisförmigen -- um Achszapfen 79 der Stirnplatte 72 gelegten -- Krümmungsbereiches des Kastenquerschnittes ineinander, enden stirnwärts an einem umlaufenden Anschlagrand 80 der Stirnplatte 72 und sind mit einem von dieser rechtwinkelig abragenden Innenkragen 81 verschraubt. Der untere Rand des tieferliegenden Kastenprofils 74 ist mit 78 bezeichnet.

In einem kastenartigen Rücksprung 82 des Innenkragens 81 ist eine Kederleiste 83 vorgesehen, deren Wulstende haltend in einer inneren Kedernutleiste 84 des oberen Kastenprofils 76 lagert. An dessen Rückenkante 85 verläuft eine einseitig hinterschnittene Rechtecknut 86; der diese anbietende Profilabschnitt ruht in einer Stufe 88 des Innenkragens 89 der Stirnplatte 72.

An die Stufe 88 des Innenkragens 81 der Stirnplatte 72 schließt eine der Breite g -- von hier 20 mm -- des Innenkragens 81 entsprechende Formlasche 87 an, welche die Rückenkante 85 der Stirnplatte 72 begleitet und bei 89 zinnenartig unterbrochen ist (Abstand f). Die Formlaschen 87 und Rückenkanten 85 des Rolladenkastens 19 bestimmen dessen Anbauebene, die in Fig. 10 bei 90 angedeutet ist.

An dem in Fig. 10, 14 unteren Ende der Stirnplatte 72 ist deren Innenkragen 81 in einem Bereich 80ₐ einer Länge i verdickt; an ihm ist parallel zu jener Rückenkante 85 ein Halte- oder H-Profil 92 angeformt, das eine sich von der Stirnplatte 72 weg öffnende Steck- oder Profilnut 93 enthält. Diese endet kastenwärts als Randausnehmung 94.

Über das H-Profil 92 ist ein Rinnenprofil 95 geschoben, das sich zu dem -- in der Zeichnung nicht erkennbaren -- Rinnenprofil 95 der anderen Stirnplatte 72 hin öffnet; beide Rinnenprofile 95 sind an ihren Halte- oder H -Profilen 92 befestigt, beispielsweise verschraubt, und mit einem Paar von -- ihren Rinnenraum 96 abdeckenden -- Bürstendichtungsstreifen 97 versehen. Diese sitzen in Klammerleisten 98 der Rinnenprofile 95.

Die Rinnenprofile 95 begrenzen als Führungselemente eine Führungsbahn für ein Rollgitter 28 aus Gewebe, das an einer Wickelwelle 30 einends festgelegt und gegen eine Rückstellkraft abrollbar ist.

An dem jener Außenfassade abgekehrten Profilschenkel 95ₐ des Rinnenprofils 95 ist ein rinnenartiges Führungsprofil 24ₐ festgelegt, das durch eine Querwand 102 in zwei Kammern 104,104ₐ unterteilt und dessen Querschnittslänge q mit mehr als 50 mm um etwa 10 mm größer ist als die Querschnittslänge q₁ des Rinnenprofils 95.

Die äußere Kammer 104ₐ ist offen und dient als Führung für einen von einer Rolladen- oder Hauptwelle 22 abwickelbaren Rolladen oder Minipanzer 20; diese Führungskammer 104ₐ grenzt mit ihrem kastennahen Ende an die querschnittlich tropfenartige Innenkante des unteren Kastenprofils 74, die der Endkante einer Kammerwand aufliegt. Zudem ist die offene Seite der Führungskammer 104ₐ mit seitlichen Gummidichtungen 106 ausgestattet; zwischen denen ein Führungsspalt 108 verläuft. Dessen Spaltweite n mißt etwa 10 mm.

Zur Führung des als Insektengewebe ausgebildeten Rollgitters 28 ist in das Rinnenprofil 95 von oben her ein aus Kunststoff geformtes Mündungs- oder Mundstück 110 eingesetzt. Dieses weist einen Klemmstreifen 112 mit zwei dank eines freien Zwischenraums begrenzt elastischen -- Außenvorsprünge 113 anbietenden -- Seitenwänden 114 auf, einen an den Klemmstreifen 112 anschließenden Steg 115 dreieckartiger Seitenansicht sowie vier flossenartige Seitenanformungen. Jener Klemmstreifen 112 ist einends sowohl an den parallel zu ihm aufragenden Dreiecksteg 115 angeformt als auch an eine zu beiden rechtwinkelige Basisplatte 116, zu der in einem Abstand t von hier 14 mm parallel ein Dreieckprofil 118 vom spitzen Ende des Dreiecksteges 115 absteht. Basisplatte 116 und Dreieckprofil 118 begrenzen einen Durchgriffspalt 120 der Höhe y beispielsweise für einen nicht dargestellten Zuggurt. Die Oberfläche der Basisplatte 116 ist zum Kasteninneren 17 hin abwärts gewölbt, um den Gurtlauf verbessern zu helfen.

Der Basisplatte 116 liegt am Steg 115 eine querschnittlich gewölbte Flügelplatte 122 gegenüber, welche mit einer vertikalen Rückenplatte 123 des Steges 115 einen Einlaufspalt 124 für das Rollgitter 28 begrenzen. Dieser Einlaufspalt 124 der Breite z von hier 10 mm wird nach unten hin von zwei Zungen 126 flankiert, welche an der Flügelplatte 122 und der Rückenplatte 123 angeformt und dem Rinnenraum 96 des Rinnenprofils 95 als Zufuhrelemente vorgeordnet sind.

Jene gekrümmte Flügelplatte 122 überbrückt die benachbarten Seitenwände 23,23ₐ der Profile 95,24ₐ und leitet den Minipanzer 20 in den Führungsspalt 108 ein.

## Patentansprüche

1. Einbauelement für den Abschluß einer Gebäudeöffnung, insbesondere Fenster oder Türe, mit an einen festliegenden Blendrahmen anschließendem Rolladenkasten für einen Rolladen oder ein entsprechendes bewegliches Flächenelement sowie mit diesem zugeordnetem Rollgitter in Form eines Fliegennetzes, das in seitlichen Führungsprofilen verschieblich angeordnet ist,
dadurch gekennzeichnet,
daß der Blendrahmen (14,14ₐ) als Hohlprofil ausgebildet oder mit einem integrierten Hohlprofil zur Aufnahme des Rollgitters (28) und dessen Wickelachse (30) ausgestattet ist, und/oder daß der Rolladenkasten (18ₐ) mit dem Rollgitter (28) dem Blendrahmen (14) vorgesetzt ist.

2. Einbauelement nach Anspruch 1, dadurch gekennzeichnet, daß im Blendrahmen (14) ein Aufnahmeraum (38) für das Rollgitter (28) gebildet und zum einen vom Blendrahmen sowie zum anderen von einem Winkelstück (34) begrenzt ist.

3. Einbauelement nach Anspruch 2, dadurch gekennzeichnet, daß der Aufnahmeraum (38) an zwei Seiten von Abschnitten (36,40;48,50) des Blendrahmens (14,14ₐ) begrenzt ist und gegebenenfalls ein Teil des Winkelstückes (34) an die Führungsschienen (26) anschließt.

4. Einbauelement nach einem der Ansprüche 1 bis 3, dadurch gekennzeichnet, daß der Blendrahmen (14ₐ) an der der Rolladenführung (24) fernen Rückenfläche (43) eines das integrierte Hohlprofil bildenden Kastenprofil (42) angeordnet ist (Fig. 6), oder daß ein das integrierte Hohlprofil bildendes Kastenprofil (42) dem Blendrahmen (14) vorgesetzte Leichtmetallprofile (46) teilweise überspannt (Fig.4).

5. Einbauelement nach einem der Ansprüche 1 bis 4, insbesondere nach dem Oberbegriff des Patentanspruchs 1, dadurch gekennzeichnet, daß der Rolladenkasten (19) mit den an seinen Montagerücken anschließenden Führungsprofilen (95,24ₐ) eine Anbauebene (90) bildet, wobei die das Rollgitter (28) führenden Rinnenprofile (95) der Anbauebene benachbrt und die Führungsprofile (24ₐ) für den Rolladen (20) den Rinnenprofilen vorgeordnet sind sowie die Rolladenwelle (22) vor der jener Anbauebene abgekehrten Seite der Führungsprofile und die Wickelwelle (30) nahe der Anbauebene liegen.

6. Einbauelement nach einem der Ansprüche 1 bis 5, dadurch gekennzeichnet, daß das Rinnenprofil (95) an einem vom Rolladenkasten (19) abstehenden Halteprofil (92) an der Anbauebene (90) festliegt sowie mit dem Führungsprofil (24ₐ) für den Rolladen (20) dieses tragend verbunden ist, und/oder daß das Halteprofil (92) Teil eines Innenkragens (81) einer Stirnplatte (72) des Rolladenkastens (19) und mit einer Stecknut (93) versehen ist, die von einer Randausnehmung (94) des Innenkragens ausgeht.

7. Einbauelement nach einem der Ansprüche 1 bis 6, dadurch gekennzeichnet, daß die Stecknut (93) einen Teil eines Mündungsstückes (110) aufnimmt, welches über den Führungsbereichen (96,108) der Rinnen- bzw. Führungsprofile (95,24ₐ) Einlaufflächen (122,126) anbietet, wobei gegebenenfalls das Mündungsstück einstückig aus einem Kunststoff gefertigt ist.

8. Einbauelement nach einem der Ansprüche 1 bis 7, dadurch gekennzeichnet, daß ein Steckteil des Mündungsstückes (110) einen Klemmstreifen (118) mit begrenzt elastischen Seitenwänden (114) zur Anlage an die Wände der Stecknut (93) aufweist sowie einen dazu parallelen Wandteil oder Steg (115), von dem seitlich eine an die Anbauebene (90) angrenzende Rückenplatte (123) sowie zu dieser in seitlichem Abstand (z) eine Flügelplatte (116) abragen.

9. Einbauelement nach Anspruch 7 oder 8, dadurch gekennzeichnet, daß die Flügelplatte (122) zwischen den Bewegungsbahnen von Rolladen (20) und Rollgitter (28) querschnittlich gekrümmt ist, wobei ihr der Rückenplatte (123) ferner Oberflächenabschnitt zur Bewegungsbahn des Rolladens gerichtet ist.

10. Einbauelement nach Anspruch 8 oder 9, dadurch gekennzeichnet, daß von dem Wandteil oder Steg (115) eine dem Innenkragen (81) etwa anlegbare Basisplatte (116) abragt, die mit einem ebenfalls einends an den Steg angeformten Profilstück (118) einen in Einbaulage horizontalen Durchlaß begrenzt.

11. Einbauelement nach Anspruch 9 oder 10, dadurch gekennzeichnet, daß sich der Querschnitt des Steges (115) vom Klemmstreifen (112) weg verjüngt.

12. Einbauelement nach wenigstens einein der Ansprüche 1 bis 11, dadurch gekennzeichnet, daß er zwei Stirnplatten (72) für wenigstens zwei querschnittlich teilweise gekrümmte Kastenprofile (74,76) aufweist, die miteinander durch kederartig geformte Kupplungskanten (77) verbunden sind, wobei gegebenenfalls sowohl die Stirnplatten als auch die Kastenprofile aus einer Aluminiumlegierung geformt sind.
